# EUROPÄISCHE PATENTSCHRIFT

(11) **EP 0 202 390 B1**
(45) Veröffentlichungstag und Bekanntmachung des Hinweises auf die Patenterteilung: **11.01.1989**
(21) Anmeldenummer: 86100999.1
(22) Anmeldetag: 25.01.1986
(51) Int. Cl.: A47C 1/032, A47C 3/026

(54) **Sitzmöbel**
Sitting furniture
Meuble pour s'asseoir

(30) Priorität: 23.05.1985 DE 3518567; 27.09.1985 DE 3534496
(43) Veröffentlichungstag der Anmeldung: 26.11.1986
(73) Patentinhaber: VOKO Franz Vogt & Co. KG, D-6301 Pohlheim 2, Aussenliegend (DE)
(72) Erfinder: Machate, Rainer, D-6301 Biebertal (DE); Vonhausen, Robert, D-6300 Giessen (DE); Hansen, E., Dipl.-Ing., CH-9430 St. Margrethen (CH)
(74) Vertreter: Missling, Arne, Dipl.-Ing.

(56) Entgegenhaltungen:
- EP-A- 0 049 310
- WO-A-83/00610
- DE-A- 3 116 459

## Beschreibung

Die Erfindung betrifft ein Sitzmöbel mit einer Sitzfläche, die um einen im Bereich ihres vorderen Endes liegenden Schwenkpunkt relativ zum Sitzträger des Sitzmöbels drehbar gelagert ist und mit einer Rückenlehne. die mit einem oder mehreren Hebeln verbunden ist, die schwenkbar am Sitzträger gelagert sind und mit Abstand zu ihren Schwenkpunkten am Sitzträger mit der Sitzfläche 'derart schwenkbar verbunden sind, daß bei einer Neigung der Rückenlehne simultan in einem vorbestimmten Verhältnis eine Neigung der Sitzfläche erfolgt, wobei an der Rückenlehne unterhalb des Angriffpunktes des Hebels an der Rückenlehne ein Lenker angelenkt ist.

Ein Sitzmöbel der eingangs genannten Art ist z. B. aus der CH-PS 529 537 bekannt. Die Sitzlehne ist bei dem Stuhl um ein vorderes Schwenklager drehbar gelagert, während die Rückenlehne über einen Hebel mit dem Sitzträger schwenkbar verbunden ist. Die Verbindung zwischen der Rückenlehne, und zwar dem Hebel der Rückenlehne, und der Sitzfläche erfolgt über einen Lenker, so daß bei einer Neigung der Rückenlehne die Sitzfläche um einen bestimmten Betrag gesenkt wird. Aus dem Gebrauchsmuster 8417 429 ist eine ähnliche Anordnung bekannt. Hier besteht der Unterschied lediglich darin, daß der Hebel der Rückenlehne unmittelbar drehbar mit der Sitzfläche verbunden ist, während der Lenker zwischen dem Hebel und dem Sitzträger angeordnet ist. Auch hier wird bei einer bestimmten Rückenlehnenneigung eine Neigung der Sitzfläche erhalten.

Aus der DE-A-1 33 16 533 ist ein Sitzmöbel bekannt, bei dem gleichfalls bei einer Verschwenkung der Rückenlehne eine Sitzlehnenneigung eintritt Bei dieser Ausführungsform ist der Lenker nach dem Gebrauchsmuster 84 17 429 durch eine Gleitführung ersetzt worden, die zum einen die Koppelung von Sitzfläche und Rückenlehne in einem vorbestimmten Verhältnis bestimmt und zum anderen den Ausgleich im Hinblick auf die unterschiedlichen Drehpunkte von Sitzfläche und Hebel der Rückenlehne bewirkt.

Alle diese bekannten Sitzmöbel zeigen den Nachteil, daß die Abstützung des Rückens im Lendenwirbelbereich nur für eine ganz bestimmte Sitzlehnenneigung optimal ausgebildet werden kann, während die Abstützung mit hiervon geänderter Sitzlehnenneigung, sei es mit steilerer oder mit flacher stehender Sitzlehne, ungenügend ist.

Der Erfindung liegt die Aufgabe zugrunde, ein Sitzmöbel der eingangs genannten Art so auszubilden, daß die Abstützung der Lendenwirbel im Rückenbereich durch die Sitzlehne mit der Veränderung der Neigung der Rückenlehne derart verändert wird, daß diese Abstützung bei jeder Sitzlehnenneigung optimal ist.

Diese Aufgabe wird mit den Merkmalen des kennzeichnenden Teils des Anspruches 1 gelöst.

Bei einem erfindungsgemäß ausgebildeten Sitzmöbel ist somit parallel zu dem Hebel, an dem die Rückenlehne befestigt ist und der gleichzeitig an der Sitzfläche angreift, ein zusätzlicher Lenker angeordnet, dessen unteres Ende entweder am Sitzträger oder aber an der Sitzfläche angelenkt sein kann. Das obere Ende des Lenkers ist im Lendenwirbelbereich der Rückenlehne angelenkt. Der die Rückenlehne tragende Hebel wie auch der Lenker sind miteinander drehbar verbunden, so daß bei einer Rückenlehnenneigungsänderung zusätzlich eine Verschwenkung eines Teiles der Rückenlehne in einem entgegengesetzten Sinn erfolgt, so daß bei starker Rückenlehnenneigung die Abstützung im Lendenwirbelbereich größer ist, während diese bei steiler werdender Rückenlehnenneigung entsprechend verringert wird, und zwar so, daß'jeweils die entsprechende Abstützung bei jeder Rückenlehnenneigung erhalten wird. Da die untere Anlenkung des Hebels wie auch des Lenkers mit Abstand zueinander liegen müssen, da sonst eine entsprechende Veränderung in der Form der Rückenlehne nicht erhalten wird, und Lenker und Hebel miteinander drehbar gekoppelt sind, muß, um einen Ausgleich der unterschiedlichen Drehpunkte zu erhalten, eine Relativbewegung zwischen Lenker und Hebel ausgeglichen werden können. Der Ausgleich dieser Relativbewegung kann entweder durch eine Kulissenführung erhalten werden, oder aber durch einen zusätzlichen Lenker, der entweder Hebel und Lenker miteinander verbindet, oder aber den mit der Rückenlehne verbundenen Lenker am Sitzträger anschließt. Durch die Wahl der Anlenkpunkte des mit der Rückenlehne verbundenen Lenkers sowie der Länge des zusätzlichen Lenkers und dessen Anlenkung am Sitzträger oder aber der Kulissenführung zwischen den beiden Lenkern, wobei diese Kulissenführung auch zwischen dem Lenker und dem Sitzträger liegen kann, wird die Größe der Veränderung der Form der Rückenlehne im Lendenwirbelbereich bestimmt.

Bei einer vorteilhaften Ausführungsform der Erfindung ist der zusätzliche Lenker oder aber die Kulissenführung zwischen dem Lenker und dem Hebel angeordnet, wobei zur Einstellung des Sitzmöbels an unterschiedliche Körpergrößen die Neigung der Kulissenführung oder aber die Länge des Lenkers einstellbar ist.

Weitere vorteilhafte Ausgestaltungen der Erfindung gehen aus den Unteransprüchen in Verbindung mit Beschreibung und Zeichnung hervor.

Ein Ausführungsbeispiel der Erfindung ist im folgenden anhand der Zeichnung näher beschrieben, in dieser zeigen :
Fig. 1 ein Ausführungsbeispiel eines erfindungsgemäßen Sitzmöbels in Seitenansicht,
Fig. 2 eine Vorderansicht des in Fig. 1 gezeigten Sitzmöbels,
Fig. eine Rückansicht des in Fig. 1 und 2 gezeigten Sitzmöbels,
Fig.4 eine Seitenansicht einer weiteren Ausführungsform eines erfindungsgemäß ausgebildeten Sitzmöbels und
Fig. 5 eine Seitenansicht einer weiteren Ausführungsform gemäß der Erfindung.

Das in den Fig. 1 bis 3 dargestellte Sitzmöbel 1 weist einen Sitzträger 2 auf, an dem die Sitzfläche 3 schwenkbar angelenkt ist. Bei diesem Ausführungsbeispiel ist die Sitzfläche 3 einstückig mit der Rückenlehne 4 verbunden, wobei eine durchgehende Sitzschale 6 verwendet wird, die entweder flexibel ausgebildet ist oder aber flexible Bereiche 7, 8, 9 aufweist. An der Rückenlehne 4 ist ein Hebel 5 befestigt, und zwar mittels zwei Bolzen 11, 12, die in am Hebel 5 ausgebildeten Schlitzen 13, 14 eingreifen. Hierdurch wird die Rückenlehne 4 drehfest zum Hebel 5 gehalten, wobei jedoch eine Verschiebbarkeit der Rückenlehne 4 in Richtung des Hebels 5 möglich ist.

Das andere Ende des Hebels 5 ist an einem Arm 15 des Sitzträgers 2 an einer Drehachse 16 gelagert. An der Sitzfläche 3 ist ein Bolzen 17 befestigt, der in eine Kulissenführung 18 eingreift, die im Hebel 5 ausgebildet ist. Bei einer Verschwenkung der Rückenlehne 4 schwenkt der Hebel 5 um seinen Schwenkpunkt 16 am Sitzträger 2 und nimmt über den in die Kulissenführung 18 eingreifenden und an der Sitzfläche 3 befestigten Bolzen die Sitzfläche mit. Mit der Wahl des Abstandes des Bolzens 17 von der Drehachse 16 ist der Grad der Neigung der Sitzfläche 3 relativ zur Neigung der Rückenlehne 4 einstellbar. Vorteilhaft wird hier ein Verhältnis von 1 : 2 gewählt, wobei bei einer Rückenlehnenneigung von 2° eine Sitzlehnenneigung von 1° erfolgt.

Wie insbesondere aus Fig. 2 zu ersehen ist, ist die Drehachse 16 in einer Lagerbuchse 19 gelagert, wobei auf der Drehachse 16 Lamellen 20 drehfest angeordnet sind, die mittels einer Bremseinrichtung 21 festlegbar sind. Die Drehachse 16 ist als Torsionsstab ausgebildet und mitting in der Lagerbuchse 19 drehfest gehaltert. Mittels eines Gewindebolzens 34, der über einen Hebel 35 auf den Torsionsstab einwirkt, wird die Vorspannkraft und damit das Rückstellmoment der Drehachse 16 eingestellt. Je nach Vorspannung wird die Kraft, die für die Verschwenkung der Rückenlehne benötigt wird, verändert, so daß mittels dieser Einrichtung die Schwenkbarkeit auf das Gewicht des Benutzers einstellbar ist.

Wie Fig. 2 und 3 erkennen lassen, ist die Rückenlehne mittels zweier Hebel 5 gehalten, die zu beiden Seiten der Sitzfläche und der Rückenlehne angeordnet sind. Vorteilhaft werden diese Hebel wie auch der Lenker innerhalb des Sitz-und Rückenlehnenbereiches angeordnet. Es ist jedoch auch denkbar, nur einen Hebel zu verwenden, der zentral im Rückenbereich angeordnet ist.

Wie Fig. 3 zeigt, sind die beiden an den Seiten des Sitzmöbels 1 angeordneten Hebel 5 mittels eines Steges 23 miteinander verbunden, wobei der Steg mit der Sitzschale 6 des Sitzmöbels 1 verschraubt ist. Der Steg 23 weist die Bolzen 11, 12 auf, die in den Schlitzen 13, 14 der Hebel 5 verschiebbar angeordnet sind. Der Steg kann auch entfallen und durch Teile der Sitzschale ersetzt werden.

Parallel zu den beiden Hebeln 5 ist ein Lenker 24 eingeschaltet, der mit seinem unteren Ende am Bolzen 17 der Sitzfläche 3 angelenkt ist und mit seinem oberen Ende an einem Bolzen 25, der mit der Rückenlehne 4 verbunden ist. Fig. 3 zeigt, daß mit dem Bolzen 25 ein Steg 26 verbunden ist, der seinerseits mit der Rückenlehne 4 im Bereich des Lendenwirbels befestigt ist. Der Steg 26 kann vorteilhaft ein Bestandteil der Sitzschale sein. Am Lenker 24 ist ein Zapfen 27 befestigt, der durch eine Bohrung im Hebel 5 greift. Im Bereich der Bohrung ist auf dem Hebel eine Platte 28 befestigt, die einen Schlitz 29 aufweist. Die Platte 28 selber ist um einen Bolzen 30 schwenkbar angeordnet, wobei der Schwenkbereich der Platte 28 um den Bolzen 30 durch einen Stift 31 begrenzt ist, der an der Platte 28 befestigt ist und in einen Schlitz 32 im Hebel 5 eingreift. Durch die Veränderung der Lage des Schlitzes 29 in der Platte 28 kann die Relativverschiebung des Bolzens 25 relativ zur Rückenlehne und damit die Lendenwirbelabstützung eingestellt werden, so daß diese an die unterschiedlichen Körperformen anpaßbar ist. Anstelle einer um einen Bolzen drehbaren Platte kann auch eine kreisförmige Platte verwendet werden, die sich in einer entsprechend geformten Ausnehmung dreht.

In Fig. 1 sind die beiden Grenzstellungen gezeichnet, wobei in der steilen Stellung der Rückenlehne mit ausgezogenen Linien nur eine geringe Lendenwirbelabstützung erforderlich ist, während die Lendenwirbelabstützung bei stark geneigter Lehne wesentlich stärker ist, so daß auch in dieser Stellung eine gute und richtige Lendenwirbelabstützung gegeben ist. Durch geeignete Wahl der Anlenkpunkte des Hebels und der Lenker am Sitzträger bzw. an der Sitzfläche und im Rückenlehnenbereich wie auch die Koppelung des Lenkers und des Hebels miteinander ist es ohne weiteres möglich, eine punktsynchrone Verstellung von Sitzfläche und Rückenlehne zu erreichen, so daß bei einer Verschwenkung der Rückenlehne mit anliegendem Oberkörper keinerlei Relativverschiebung zwischen Rückenlehne und Rücken eintritt.

Bei dem in Fig. 4 gezeigten Ausführungsbeispiel sind gleiche Teile mit gleichen Bezugszeichen versehen. Der Unterschied zu dem Ausführungsbeispiel nach Fig. 1 besteht lediglich darin, daß hier die Sitzfläche 3 und die Rückenlehne 4 nicht einstückig ausgebildet sind, sondern voneinander getrennt sind. In diesem Fall brauchen keine elastische Sitzschale oder aber flexible Bereiche vorgesehen zu werden. Der Aufbau des Stuhls sowie die Verbindung des Lenkers und des Hebels miteinander sind die gleichen, wie sie anhand des Ausführungsbeispiels nach den Fig. 1 bis 3 beschrieben sind.

Bei dem in Fig. 5 gezeigten Ausführungsbeispiel sind gleiche Teile mit gleichen Bezugszeichen versehen. Der Unterschied zu den Ausführungsbeispielen nach den Fig. 1 bis 4 besteht darin, daß die Koppelung des Hebels 5 mit dem Lenker 24 nicht über einen Schlitz 29 erfolgt, in den ein Zapfen 27 eingreift, sondern über einen Zwischenlenker 36, der vorteilhaft in seiner Länge einstellbar ausgebildet ist. Vorteilhaft ist dieser Lenker in Form eines Spannschlosses ausgebildet. wobei zusätzliche Verstellungen dadurch erreicht werden können, daß die Anlenkpunkte des Lenkers am Hebel 5 und/oder am Lenker 24 verstellbar ausgebildet sind. Man erreicht hierdurch eine gleiche Führung von Hebel 5 und Lenker 24 wie mit Hilfe der mit einem Schlitz 29 versehenen Platte 28.

Bei den Ausführungsbeispielen nach den Fig. 1-5 sind die beiden Hebel 5 seitlich an der Sitzlehne angeordnet und über einen Steg 23 miteinander verbunden, der im oberen Bereich an der Sitzschale 6 befestigt ist. Es sind hier nicht notwendigerweise zwei seitlich liegende Hebel 5 erforderlich, sondern es kann auch ein zentral angeordneter Hebel 5 verwendet werden, der mittig zur Sitzschale 6 angeordnet ist und wiederum im oberen Bereich dieser Sitzschale fest mit dieser verbunden ist. Gemäß einer besonders vorteilhaften Ausführungsform ist der Hebel 5 so gestaltet, daß dieser sich über die gesamte oder zumindest einen großen Bereich der Sitzschale 6 erstreckt: Der Hebel 5 ist dann im oberen Bereich wiederum mit der Sitzschale 6 verbunden. Er bildet jedoch im Gegensatz zu den Ausführungsbeispielen nach den Fig. 1-5 den Abschluß des Sitzmöbels nach hinten, wobei der Hebel unter der Sitzfläche vorteilhaft wieder in zwei Einzelhebel ausläuft, die mit dem Fußgestell 2 gelenkig verbunden sind. Die Gestaltung des Hebels 5 als Rückensichtfläche ändert nichts an dessen Funktion, die die gleiche bleibt, wie sie anhand der Ausführungsbeispiele nach den Fig. 1-5 beschrieben ist. Der Vorteil dieser Anordnung besteht in den erweiterten gestalterischen Möglichkeiten für die Herstellung eines erfindungsgemäßen Sitzmöbels.

## Patentansprüche

1. Sitzmöbel (1) mit einer Sitzfläche (3), die um einen im Bereich ihres vorderen Endes liegenden Schwenkpunkt (33) relativ zum Sitzträger (2) des Sitzmöbels (1) drehbar gelagert ist und mit einer Rückenlehne (4), die mit einem oder mehreren Hebeln (5) verbunden ist, die schwenkbar am Sitzträger (2) gelagert sind und die mit Abstand zum Schwenkpunkt (33) mit der Sitzfläche derart schwenkbar verbunden sind, daß bei einer Neigung der Rückenlehne (4) simultan und in einem vorbestimmten Verhältnis eine Neigung der Sitzfläche (3) erfolgt, wobei an der Rückenlehne (4) unterhalb des Angriffspunktes (11, 12) des Hebels (5) an der Rückenlehne ein Lenker (24) angelenkt ist. dadurch gekennzeichnet, daß der Lenker (24) mit seinem anderen Ende am Sitzträger (2) oder an der Sitzfläche (3) in einem Schwenkpunkt (17) angelenkt ist, der einen Abstand zum Schwenkpunkt (16) des Hebels (5) am Sitzträger (2) hat, daß der Hebel (5) und der Lenker (24) gelenkig (27) miteinander verbunden sind und daß entweder der Anlenkpunkt des Lenkers (24) am Sitzträger bzw. an der Sitzfläche (3) oder aber die gelenkige Kopplung des Lenkers (24) und des Hebels (5) ein verbindungselement (28, 29) aufweist, daß eine Relativverschiebung von Hebel (5) und Lenker (24) im Koppelpunkt oder aber zwischen Lenker (24) und seinem Anschlußpunkt am Sitzträger (2) bzw. an der Sitzfläche (3) erfolgen kann.

2. Sitzmöbel nach Anspruch 1, dadurch gekennzeichnet, daß das Verbindungselement aus einer Platte (28) besteht, in der ein Schlitz (29) angebracht ist, in dem ein Zapfen (27) verschiebbar angeordnet ist.

3. Sitzmöbel nach Anspruch 2, dadurch gekennzeichnet, daß die Platte (28) und damit der Schlitz (29) in seiner Neigung relativ zum Hebel bzw. zum Lenker einstellbar ist.

4. Sitzmöbel nach Anspruch 1, dadurch gekennzeichnet, daß das Verbindungselement aus einem Zwischenlenker (36) besteht.

5. Sitzmöbel nach Anspruch 4, dadurch gekennzeichnet, daß die Länge des Zwischenlenkers (36) und/oder seiner Anschlußpunkte einstellbar ist.

6. Sitzmöbel nach einem der Ansprüche 1 bis 5, dadurch gekennzeichnet, daß am Hebel (5) eine Kulissenführung (18) ausgebildet ist, in die ein an der Sitzfläche (3) angeordneter Bolzen (17) eingreift.

7. Sitzmöbel nach Anspruch 6, dadurch gekennzeichnet, daß der Lenker (24) am Bolzen (17) angelenkt ist.

8. Sitzmöbel nach einem der Ansprüche 1 bis 7, dadurch gekennzeichnet, daß am Lenker (24) ein Zapfen (27) befestigt ist, der in einen Schlitz (29) einer am Hebel (5) befestigten Platte eingreift.

9. Sitzmöbel nach Anspruch 8, dadurch gekennzeichnet, daß die Platte (28) schwenkbar am Hebel (5) befestigt ist.

10. Sitzmöbel nach einem der Ansprüche 1 bis 9, dadurch gekennzeichnet, daß die Sitzfläche (3) und die Rückenlehne (4) einstückig ausgebildet sind und aus einem flexiblen Material bestehen und daß die Rückenlehne (4) drehfest, jedoch zum Hebel (5) längsverschiebbar am Hebel (5) befestigt ist.

11. Sitzmöbel nach einem der Ansprüche 1 bis 10, dadurch gekennzeichnet, daß an der Drehachse (16) des Hebels (5) am Sitzträger (2) eine Bremseinrichtung (21) angeschlossen ist.

12. Sitzmöbel nach einem der Ansprüche 1 bis 11, dadurch gekennzeichnet, daß die Drehachse (16) als Torsionsfederstab ausgebildet ist.

13. Sitzmöbel nach einem der Ansprüche 1 bis 12, dadurch gekennzeichnet, daß der Hebel (5) zumindest im Bereich der Rückenlehne sich über die Breite und Höhe der Rückenlehne erstreckt und das Sitzmöbel zur Rückenlehne hin flächig abschließt.

14. Sitzmöbel nach Anspruch 13, dadurch gekennzeichnet, daß der im Rückenteil flächige Hebel (5) unter der Sitzfläche in zwei Einzelhebel ausläuft.

## Claims

1. A chair (1), having a seat (3) which is mounted so as to be rotatable relative to a seat pedestal (2) of the chair (1) about a pivot point (33) in the region of its front end, and having a chair back (4) which is connected to one or more levers (5), which are pivotally mounted on the seat pedestal (2) and are pivotally connected to the seat at a distance from the pivot point (33) in such a way that, when the chair back (4) is inclined, the seat (3) is simultaneously inclined at a predetermined ratio, a guide member (24) being articulated to the chair back (4) underneath the point of application (11, 12) of the lever (5) on the chair back, characterised in that the other end of the guide member (24) is articulated to the seat pedestal (2) or the seat (3) at a pivot point (17) which is at a distance from the pivot point (16) of the lever (5) on the seat pedestal (2), the lever (5) and the guide member (24) are hinged (27) to one another and either the point of articulation of the guide member (24) on the seat pedestal or on the seat (3) or the hinged connection between the guide member (24) and the lever (5) has a connecting element, that a relative displacement of the lever (5) and the guide member (24) can take place at the point of connection or between the guide member (24) and its point of connection on the seat pedestal (2) or on the seat (3).

2. A chair as claimed in claim 1, characterised in that the connecting element comprises a plate (28), in which a slot (29) is provided, in which a lug (27) is displaceably disposed.

3. A chair as claimed in claim 2, characterised in that the inclination of the plate (28) and hence of the slot (29) is adjustable relative to the lever or guide member.

4. A chair as claimed in claim 1, characterised in that the connecting element comprises an intermediate guide member (36).

5. A chair as claimed in claim 4, characterised in that the length of the intermediate guide member (36) and/or its connecting points is adjustable.

6. A chair as claimed in any of claims 1 to 5, characterised in that a slide guide (18) is formed in the lever (5), into which guide a pin (17), which is disposed on the seat (3), engages.

7. A chair as claimed in claim 6, characterised in that the guide member (24) is articulated to the pin (17).

8. A chair as claimed in any of claims 1 to 7, characterised in that a lug (27) is fastened to the guide member (24) and engages in a slot'(29) in a plate secured to the lever (5).

9. A chair as claimed in claim 8, characterised in that the plate (28) is pivotally secured to the lever (5).

10. A chair as claimed in any of claims 1 to 9, characterised in that the seat (3) and the chair back (4) are in one piece and are made of a flexible material, and the chair back (4) is secured to the lever (5) so as to be non-rotatable, but longitudinally displaceable with respect to said lever (5).

11. A chair as claimed in any of claims 1 to 10, characterised in that a brake device (21) is connected on the pivot pin (16) of the lever (5) on the seat pedestal (2).

12. A chair as claimed in any of claims 1 to 11. characterised in that the pivot pin (16) is in the form of a torsion spring bar.

13. A chair as claimed in any of claims 1 to 12, characterised in that the lever (5) extends across the width and height of the chair back at least in the region of the chair back and the chair terminates in a plane manner.

14. A chair as claimed in claim 13, characterised in that the lever (5), whose rear part is planar, becomes two individual levers beneath the seat.

## Revendications

1. Meuble siège (1) comprenant une surface d'assise (3), qui est montée pour pouvoir osciller par rapport au support d'assise (2) de ce meuble (1), autour d'un point de pivotement (33) qui se trouve dans la région de son extrémité antérieure, et un dossier (4), lequel est relié à un ou plusieurs leviers (5) qui sont articulés sur le support d'assise (2) en étant reliés, avec possibilité de pivotement, à la surface d'assise à distance du premier point de pivotement (33), de telle façon que, lors d'une inclinaison du dossier (4), il se produise, simultanément et dans un rapport prédéterminé, une inclinaison de la surface d'assise (3), un bras oscillant (24) étant articulé sur le dossier en dessous du point d'attaque (11, 12) du levier (5) sur ledit dossier, ledit meuble siège étant caractérisé en ce que le bras oscillant (24) est articulé par son autre extrémité sur le support d'assise (2) ou sur la surface d'assise (3) en un point de pivotement (17) qui est écarté du point de pivotement (16) du levier (5) sur le support d'assise (2) ; en ce que le levier (5) et le bras oscillant (24) sont reliés l'un à l'autre avec possibilité de pivotement (27) ; en ce que, soit le point d'articulation du bras oscillant (24) sur le support d'assise ou sur la surface d'assise (3), soit l'accouplement articulé du bras oscillant (24) et du levier (5), comporte un élément de liaison (28, 29) ; et en ce qu'il peut se produire un déplacement relatif du levier (5) et du bras oscillant (24) au point d'accouplement ou encore entre le bras oscillant (24) et son point d'attache sur le support d'assise (2) ou sur la surface d'assise (3).

2. Meuble siège selon la revendication 1, caractérisé en ce que l'élément de liaison est constitué par une plaque (28) dans laquelle est prévue une fente (29) dans laquelle un téton (27) peut se déplacer.

3. Meuble siège selon la revendication 2, caractérisé en ce que la plaque (28), et par suite la fente (29), est réglable en inclinaison par rapport au levier ou par rapport au bras oscillant.

4. Meuble siège selon la revendication 1, caractérisé en ce que l'élément de liaison est constitué par une bielle intermédiaire (36).

5. Meuble siège selon la revendication 4, caractérisé en ce que la longueur de la bielle intermédiaire (36) et/ou la position de son point d'attache sont réglables.

6. Meuble siège selon l'une des revendications 1 à 5. caractérisé en ce qu'un guidage à coulisse (18) est formé dans le levier (5), guidage dans lequel entre une cheville (17) disposée sur la surface d'assise (3).

7. Meuble siège selon la revendication 6, caractérisé en ce que le bras oscillant (24) est articulé sur la cheville (17).

8. Meuble siège selon l'une des revendications 1 à 7, caractérisé en ce qu'un téton (27) est fixé sur le bras oscillant (24) et passe dans une fente (29) d'une plaque fixée au levier (5).

9. Meuble siège selon la revendication 8, caractérisé en ce que la plaque (28) est fixée, avec possibilité de pivotement, au levier (5).

10. Meuble siège selon l'une des revendications 1 à 9, caractérisé en ce que la surface d'assise (3) et le dossier (4) sont constitués d'une seule pièce et sont faits d'un matériau flexible et en ce que le dossier (4) est fixé sans pouvoir tourner, mais en pouvant se déplacer dans le sens longitudinal sur le levier (5) par rapport à celui-ci.

11. Meuble siège selon l'une des revendications 1 à 10, caractérisé en ce qu'un dispositif de freinage (21) est rattaché au support d'assise (2) sur l'axe de rotation (16) du levier (5).

12. Meuble siège selon l'une des revendications 1 à 11, caractérisé en ce que l'axe de rotation (16) est constitué sous forme d'une barre élastique de torsion.

13. Meuble siège selon l'une des revendications 1 à 12, caractérisé en ce que le levier (5) s'étend, tout au moins dans la région du dossier, sur la largeur et sur la hauteur du dossier et termine le meuble siège en constituant ledit dossier.

14. Meuble siège selon la revendication 13, caractérisé en ce que la surface de dos du levier (5) s'étend sous la surface d'assise sous la forme de deux leviers séparés.
